# EUROPÄISCHE PATENTSCHRIFT

(11) **EP 0 473 951 B1**
(45) Veröffentlichungstag und Bekanntmachung des Hinweises auf die Patenterteilung: **12.04.1995**
(21) Anmeldenummer: 91113167.0
(22) Anmeldetag: 06.08.1991
(51) Int. Cl.: B30B 15/02, B21J 13/03

(54) **Vorrichtung zur Befestigung von Werkzeug und Werkzeugträger einer Stauchpresse**
Apparatus for mounting the tool on the toolholder of an upsetting press
Dispositif pour monter l'outil sur le porte-outil d'une presse à refouler

(30) Priorität: 24.08.1990 DE 4026827
(43) Veröffentlichungstag der Anmeldung: 11.03.1992
(73) Patentinhaber: SMS SCHLOEMANN-SIEMAG AKTIENGESELLSCHAFT, 40237 Düsseldorf (DE)
(72) Erfinder: Heitze, Gerhard, W-5902 Netphen 3 (DE); Grafe, Horst, W-5912 Hilchenbach (DE)
(74) Vertreter: Valentin, Ekkehard, Dipl.-Ing.

(56) Entgegenhaltungen:
- EP-A- 0 043 982
- EP-A- 0 207 930
- DE-A- 2 360 750
- FR-A- 2 271 043
- US-A- 3 111 895
- US-A- 3 638 473
- PATENT ABSTRACTS OF JAPAN vol. 7, no. 128 (M-220)(1273) 3. Juni 1983& JP-A-58 047 525 (NISSAN JIDOSHA K.K.)
- PATENT ABSTRACTS OF JAPAN vol. 8, no. 186 (M-320)(1623) 25. August 1984 & JP-A-59 076 629 (ESU AARU ENJINIYARINGU K.K.)

## Beschreibung

Die Erfindung betrifft eine Vorrichtung zur lösbaren Befestigung von Werkzeug und Werkzeugträger einer Stuachpresse zur Breitenreduktion von Walzgut, insbesondere der Brammenbreite in Warmbreitband-Vorstraßen mit beidseitig zur Brammenkante angeordneten, die aufeinander zuweisenden Preßwerkzeuge aufnehmenden Werkzeugträgern mit mindestens einem im oder am Werkzeugträger verdrehbar gehaltenen, vorspannbaren Zuganker mit einem hammerförmig ausgebildeten Zugankerkopf, der in eine dem Zugankerkopf im wesentlichen angepaßte und diesen abstützende, einseitig offene Ausnehmung im Preßwerkzeug eingreift.

Aus der DE-A-25 31 551 ist eine Presse zur Breitenreduktion der von einer Brammengießanlage erzeugten Bramme bekannt. Das Druckwerkzeug zur Brammenreduktion befindet sich in einem Werkzeughalter. Druckwerkzeug und Werkzeughalter werden von einer gegabelten Verbindungsstange zwangsbewegt, welche z. B. über eine Welle mit einem Schnekkengewinde angetrieben wird. Für jeden Werkzeughalter ist eine solche Anordnung vorhanden. Die Schnecken stehen mit Schneckenrädern in Eingriff, welche auf Exzenterwellen aufgekeilt sind. Infolge der Drehung der Exzenterwellen wird das Druckwerkzeug gegen die Brammenkanten vorgeschoben. Das Druckwerkzeug und der Werkzeughalter sind mittels einer schwalbenschwanzförmig ausgeformten Nut miteinander verbunden, in der nach einer anderen Darstellung auch eine Klemmleiste zur mechanischen Verspannung der Maschinenteile eingelegt sein kann. Eine solche Verbindung von Druckwerkzeug und Werkzeughalter läßt einen schnellen und vor allen Dingen automatisierbaren Wechsel der Druckwerkzeuge nicht zu. Ferner ist zu bedenken, daß das Werkzeug von Stauchpressen in dieser Größenordnung mehrere Tonnen betragen kann und daß der -selbst unter Einsatz eines Kranes - im Prinzip manuell vorzunehmende Werkzeugwechsel zu einer erheblichen Gefahr für das Wartungspersonal werden kann, da die manuelle Bedienung im sehr beengten Innenraum der Stauchpresse stattfinden muß.

Bei einer anderen Umformmaschine gemäß DE-A-1 627 421, die sowohl als Hammer als auch als Presse zur Umformung von Werkstücken dienen soll, ist das Werkzeug an dem Werkzeugträger, dem sog. Bär und Gegenbär ebenfalls mit Hilfe einer schwalbenschwanzförmigen Nut befestigt. Dementsprechend schwierig ist auch hier das Auswechseln eines verschlissenen Werkzeuges gegen ein neues Werkzeug.

Aus der DE-A-2 360 750 ist eine Spannvorrichtung für Pressen zum schnellen Festspannen einer Werkzeugplatte am Pressenstößel mittels Spannbolzen bekannt, deren Kopf als Querriegel ausgebildet ist und deren Spannkraft durch ein Drehmoment bewirkt wird. Die Spannvorrichtung weist mindestens einen im oder am Werkzeugträger verdrehbar gehaltenen vorspannbaren Zuganker mit einem hammerförmig ausgebildeten Zugankerkopf auf. Der Zugankerkopf greift in eine diesem im wesentlichen angepaßte und den Zuganker abstützende, einseitig offene Ausnehmung im Preßwerkzeug ein. Damit sollen die Stillstandzeiten der Pressen verkürzt und zugleich Störungen vermieden werden, die durch ungenügendes manuelles Spannen der Spannschrauben verursacht werden könnten. Pressen dieser Art werden in aller Regel nicht zur Umformung von heißen Brammen eingesetzt, bei denen die erhöhte Gefahr besteht, daß Walzgutzunder die Spannvorrichtungen mit ihren Zugankern verkleben können.

Aufgabe der vorliegenden Erfindung ist es, die Verbindung zwischen Preßwerkzeug und Werkzeugträger einer Stauchpresse der eingangs genannten Bauart dahingehend zu verbessern, daß das Werkzeug vom Werkzeugträger leichter lösbar und mit dem Werkzeugträger leichter verspannbar ist und daß eine manuelle Handhabung der schweren Werkzeuge durch das Bedienungs- oder Wartungspersonal im Gefährdungsbereich der Presse unterbleiben kann.

Diese Aufgabe wird mit den Maßnahmen des Patentanspruchs 1 gelöst. Die weiteren Ansprüche 2 bis 7 haben die vorteilhafte Ausgestaltung der Erfindung zum Inhalt.

Gemäß Anspruch 1 sind im Hinblick auf das leichtere Auswechseln des Werkzeugs im Bereich der Befestigung des Zugankerkopfes mit einem Stützflansch des Preßwerkzeuges mit einem Reinigungsmedium druckbeaufschlagte Spritzdüsen angeordnet. Mit Hilfe dieser Spritzdüsen werden der auf dem Zugankerkopf und in der zugehörgen Ausnehmung angelagerte Zunder oder andere Schmutzpartikel entfernt, so daß einerseits der Zugankerkopf in der Ausnehmung leicht gelöst und verdreht werden kann.

Im Sinne einer zweckmäßigen Ausgestaltung dieser Konstruktion ist weiter vorgesehen, daß dem Stützflansch des Preßwerkzeuges, der auf beiden, dem Werkzeugträger zugewandten Längsseiten des Preßwerkzeugs verläuft, die Ausnehmungen mit ihren Stützflächen angeordnet sind. Hierdurch wird die Anlagefläche des Werkzeugs am Werkzeugträger vergrößert und mehrere Zuganker können das Werkzeug auf beiden Längsseiten so verspannen, daß eine verkantungsfreie Verbindung zum Werkzeugträger hergestellt ist.

In Ausgestaltung der Erfindung ist vorgesehen, daß zumindest in einem Stützflansch des Preßwerkzeuges mindestens eine zusätzliche Justier- und Absetzausnehmung angeordnet ist, in die ein mit dem Werkzeugträger verbundener Absetzbolzen eingreift. Diese Maßnahme verbessert das Auswechseln des Werkzeugs, weil der Zugankerkopf sehr genau in die zugehörige Ausnehmung eingepaßt werden kann und zur Anlage an der Stützfläche gebracht werden kann.

Zur einwandfreien Führung der Zuganker wird in Ausgestaltung der Erfindung vorgeschlagen, daß im Werkzeugträger die Zuganker in Führungsbohrungen gelagert sind. Diese Anordnung schützt die Zuganker außerdem vor der hohen Strahlungswärme, die von der Bramme ausgeht. Weitere Vorteile lassen sich mit der Erfindung erreichen, und zwar durch einen am Werkzeugträger abgestützten, mit dem Zuganker verbundenen und diesen mechanisch vorspannenden und hydraulisch entlastenden Spannzylinder und durch eine am Zuganker angreifende Verdreheinrichtung. Das technische Zusammenspiel von Spannzylinder, separater Verdrehvorrichtung und Zugankerverbindung ermöglicht das vollautomatische Lösen, Spannen und Wechseln des Werkzeugs am Werkzeugträger, ohne das Bedienungspersonal manuell beim Wechselvorgang vor Ort tätig werden muß.

Zur weiteren Ausgestaltung der Wechselvorrichtung wird vorgeschlagen, daß in dem Spannzylinder ein mit dem Zuganker verbundener und diesen umgebener Stellkolben angeordnet ist, dessen eine Kolbenfläche Teil eines mit einem Hydraulikmedium beaufschlagbaren Zylinderraums ist, und an dessen anderer Kolbenfläche ein vorspannbares Federsystem, vorzugsweise ein Tellerfederpaket anliegt. So kann das Bedienungspersonal von einer außerhalb der Stauchpresse angeordneten Steuerwarte mittels eines aktiven Steuersignals den Hydraulikraum des Spannzylinders mit so hohem Druck beaufschlagen, daß der Stellkolgegen die Kraft der Federpakete um das Maß verstellt wird, welches ausreicht, um den Hammerkopf des Zugankers von der Stützfläche am Werkzeug zu lösen und so zu verdrehen, daß die Lage des Hammerkopfs und die offene Ausnehmung übereinstimmen. Das gezielte Verdrehen des Hammerkopfes geschieht nach einer weiteren vorteilhaften Gestaltung der Erfindung dadurch, daß die Verdreheinrichtung einen am Zuganker befestigten Kipphebel aufweist, der mit einer weggesteuerten Verstelleinrichtung, vorzugsweise mit einer Kolben-Zylinder-Einheit in Verbindung steht. Auf diese Weise wird der Vorgang "Lösen des Zugankerkopfs vom Werkzeug und Drehen des Zugankerkopfes in die offene Ausnehmung im Preßwerkzeug oder auf deren Stützflächen getrennt vorgenommen.

Die Erfindung wird anhand eines Ausführungsbeispiels näher beschrieben. Es zeigen:
- Figur 1: die lösbare Befestigung von Preßwerkzeug und Werkzeugträger in Zugankerbauweise und
- Figur 2: eine Ansicht des Preßwerkzeugs mit den offenen Ausnehmungen für den Zugankerkopf und mit zusätzlicher Justier- und Absetzausnehmung.

Fig. 1 zeigt das Preßwerkzeug 1, welches eine lösbare Befestigung am Werkzeugträger 2 hat. Die Preßfläche 3 des Werkzeugs 1 ist der Brammenkante zugewandt. Preßwerkzeug und Werkzeugträger gehören zu der nicht näher dargestellten Stauchpresse der eingangs beschriebenen Gattung zur Reduktion der Brammenbreite insbesondere in Warmbreitband-Vorstraßen, wobei Preßwerkzeug 1 und Werkzeugträger 2 auf beiden Seiten der Bramme angeordnet sind. Das Lösen, Befestigen und Verspannen des Preßwerkzeugs 1 mit dem Werkzeugträger 2 erfolgt mit Hilfe von mehreren Zugankern 3, die sich am Stützflansch 4, 4' der jeweils parallel zu einer Längsseite des Preßwerkzeugs 1 verläuft, abstützen. Der Zugankerkopf 5 eines jeden Zugankers ist hammerartig ausgebildet und greift in eine dem Zugankerkopf angepaßte und diesen abstützende Ausnehmung im Preßwerkzeug 1 ein, welche Ausnehmung zu einer Seite hin offen ist. Die Breite der Ausnehmung ist etwas größer als der Durchmesser des Zugankers jedoch deutlich kleiner als die vorspringende Länge des angeformten Hammers. Im Bereich der Ausnehmung 6 befindet sich eine Stützfläche 7 für den entsprechend plan gestalteten Hammerkopf. Die Stützflanschen 4, 4' mit den Ausnehmungen 6 befinden sich auf der dem Werkzeugträger zugewandten Längsseite des Preßwerkzeugs. Die Zuganker 3 sind in Führungsbohrungen 8 im Werkzeugträger verdrehbar gehalten und dort in nicht näher dargestellten Distanzbuchsen gelagert.

An dem dem Zugankerkopf gegenüberliegenden Ende des Zugankers und außerhalb des Werkzeugträgers 2 ist ein Spannzylinder 9 angeordnet, der mit dem Zuganker verbunden ist und der sich an dem Werkzeugträger abstützt, so daß der Zuganker beidseitig eingespannt ist und zwar am Preßwerkzeug und am Werkzeugträger. Mit Hilfe des Spannzylinders kann der Zuganker hydraulisch entlastet und mechanisch vorgespannt werden. Der Zuganker ist durch den Spannzylinder hindurchgeführt und weist eine am Zuganker angreifende Verdreheinrichtung 10 auf. In dem Spannzylinder9 befindet sich ein mit dem Zuganker 3 verbundener und diesen umgebender Stellkolben 11, dessen eine Kolbenfläche 12 Teil eines mit einem Hydraulikmedium beaufschlagbarer Zylinderraum 13 ist und auf dessen andere Kolbenfläche 14 ein vorgespanntes Tellerfederpaket 15 einwirkt. Die Verdreheinrichtung 10 besteht aus einem am Zuganker befestigten Kipphebel 16, der mit einer weggesteuerten Kolben-Zylinder-Einheit 17 in Verbindung steht, die von üblicher Bauart ist und deshalb hier lediglich schematisch dargestellt ist. Im Bereich der Befestigung des Zugankerkopfs 5 mit dem Stützflansch 4, 4' des Preßwerkzeugs 1 befinden sich Spritzdüsen, die mit einem Reinigungsmedium druckbeaufschlagt werden, und deren Düsenachsen auf die Verbindung von Zugankerkopf 5 und Preßwerkzeug 1 gerichtet sind.

Fig. 2 zeigt die Ansicht des Preßwerkzeugs 1 mit den Ausnehmungen 6 in den Stützflanschen 7 für den Zugankerkopf. Ferner zeigt Fig. 2 zwei im unteren Stützflansch 4' angeordnete Justier- und Absetzausnehmungen 19, so daß das Werkzeug 1 auf zwei Absetzbolzen 20 aufgesetzt werden kann, wenn es mit Hilfe der Zuganker 3 vom Werkzeug gelöst oder mit diesm verspannt werden soll. Seitlich am Preßwerkzeug sind je ein Aufhängebolzen 21 zu erkennen, an denen eine Wechselvorrichtung angreift, um das Werkzeug von den Absetzbolzen nach oben aus der Stauchpresse heraus zu heben oder ein neues Preßwerkzeug einzusetzen.

Soll das Preßwerkzeug bspw. aus Verschleißgründen gegen ein neues Werkzeug gewechselt werden, wird zunächst mit Hilfe der Spritzdüsen 18 unter hohem Druck eine reinigende Flüssigkeit - zumeist Wasser - auf die Verbindung von Zugankerkopf 5, Ausnehmung 6 und Stützfläche 7 gerichtet, um von dieser Verbindungsstelle Zunder und andere verklebende Verunreinigungen zu entfernen. Anschließend wird der mit einem Hydraulikmedium beaufschlagte Zylinderraum 13 unter höheren Druck gesetzt, so daß sich der Stellkolben 11 gegen die Kraft des Tellerfederpakets 15 nach unten bewegt und der Zugankerkopf 5 infolge dessen von der Stützfläche 7 leicht abgehoben ist. In dieser Stellung wird der Zuganker 3 und damit der hammerförmige Zugankerkopf 5 mit Hilfe der auf den Kipphebel 16 wirkenden Kolben-Zylinder-Einheit 17 um ein solches Maß gedreht, daß die Längsrichtung des Hammerkopfes mit der Richtung der offenen Ausnehmung 6 übereinstimmt. In dieser Position ist das Preßwerkzeug 1 von dem Werkzeugträger 2 mechanisch gelöst und ruht auf den Absetzbolzen 20, die in die Justier- und Absetzausnehmung 19 eingreifen. Anschließend kann eine Werkzeugwechselvorrichtung das Preßwerkzeug an den seitlichen Aufhängebolzen 21 unterfassen und vom Werkzeugträger abziehen.

Die Montage eines neuen Preßwerkzeugs erfolgt in umgekehrter Reihenfolge zu den oben beschriebenen Maßnahmen. Das neue Werkzeug wird von der Wechselvorrichtung auf den Absetzbolzen 19 abgesetzt und im Hinblick auf die Lage der Zugankerköpfe justiert. Die Zugankerköpfe werden von der Verdreheinrichtung 10 soweit gedreht, daß sie sich auf den Stützflächen 7 der Ausnehmungen 6 befinden. Anschließend wird das Hydraulikmedium im Zylinderraum 13 des Spannzylinders 9 druckentlastet, wodurch der Stellkolben 11 von dem Tellerfederpaket 15 und somit der Zuganker derart bewegt wird, daß die plane Fläche des Zugankerkopfs 5 an der Stützfläche 7 der Ausnehmung 6 anliegt und von der Federkraft des Tellerpakets gegen diese Fläche verspannt wird.

Sowohl der Stellkolben 11 des Spannzylinders 9 als auch die Kolben-Zylinder-Einheit 17 werden von einem Hydraulikmedium in ihrer Bewegung gesteuert; dies bietet also die Möglichkeit zum vollautomatisierten Lösen und Verspannen des Preßwerkzeugs 1 von und mit dem Werkzeugträger 2 und damit die Möglichkeit zum automatisierten Werkzeugwechsel von einer Bedienungswarte aus mit Hilfe einer entsprechend ausgebildeten Werkzeugwechseleinrichtung. Die eingangs gestellte Aufgabe der Erfindung wird folglich in überzeugender Weise gelöst.

### Liste der Bezugszeichen

- 1: Preßwerkzeug
- 2: Werkzeugträger
- 3: Zuganker
- 4, 4': Stützflansch
- 5: Zugankerkopf
- 6: Ausnehmung
- 7: Stützfläche
- 8: Führungsbohrung
- 9: Spannzylinder
- 10: Verdreheinrichtung
- 11: Stellkolben
- 12: Kolbenfläche
- 13: Zylinderraum
- 14: Kolbenfläche
- 15: Tellerfederpaket
- 16: Kipphebel
- 17: Kolben-Zylinder-Einheit
- 18: Spritzdüsen
- 19: Justier- und Absetzausnehmung
- 20: Absetzbolzen
- 21: Aufhängebolzen

## Patentansprüche

1. Vorrichtung zur lösbaren Befestigung von Preßwerkzeug (1) und Werkzeugträger (2) einer Stauchpresse zur Breitenreduktion von Walzgut, insbesondere der Brammenbreite in Warmbreitband-Vorstraßen, mit beidseitig zur Brammenkante angeordneten, die aufeinander zuweisenden Preßwerkzeuge (1) aufnehmenden Werkzeugträgern (2) mit mindestens einem im oder am Werkzeugträger (2) verdrehbar gehaltenen, vorspannbaren Zuganker (3) mit einem hammerförmig ausgebildeten Zugankerkopf (5), der in eine dem Zugankerkopf im wesentlichen angepaßte und diesen abstützende, einseitig offene Ausnehmung (6) imPreßwerkzeug (1) eingreift,
**dadurch gekennzeichnet,**
daß im Bereich der Befestigung des Zugankerkopfes (5) mit einem Stützflansch (4, 4') des Preßwerkzeugs (1) mit einem Reinigungsmedium druckbeaufschlagte Spritzdüsen (18) angeordnet sind.

2. Befestigungsvorrichtung nach Anspruch 1,
**dadurch gekennzeichnet,**
daß in dem Stützflansch (4, 4') des Preßwerkzeuges (1), der auf beiden dem Werkzeugträger (2) zugewandten Längsseite des Preßwerkzeuges (1) verläuft, die Ausnehmungen (6) mit ihren Stützflächen (7) angeordnet sind.

3. Befestigungsvorrichtung nach Anspruch 1 oder 2,
**dadurch gekennzeichnet,**
daß zumindest in einem Stützflansch (4') des Preßwerkzeugs (1) mindestens eine zusätzliche Justier- und Absetzausnehmung (19) angeordnet ist, in die ein mit dem Werkzeugträger (2) verbundener Absetzbolzen (20) eingreift.

4. Befestigungsvorrichtung nach mindestens einem der Ansprüche 1 bis 3,
**dadurch gekennzeichnet,**
daß im Werkzeugträger (2) die Zuganker (3) in Führungsbohrungen gelagert sind.

5. Befestigungsvorrichtung nach mindestens einem der Ansprüche 1 bis 4,
**gekennzeichnet durch**
einen am Werkzeugträger (2) abgestützten, mit dem Zuganker (3) verbundenen und diesen mechanisch vorspannenden und hydraulisch entlastenden Spannzylinder (9) und durch eine am Zuganker (3) angreifende Verdreheinrichtung (10).

6. Befestigungsvorrichtung nach mindestens einem der Ansprüche 1 bis 5,
**dadurch gekennzeichnet,**
daß dem Spannzylinder (9) ein mit dem Zuganker (3) verbundener und diesen umgebender Stellkolben (11) angeordnet ist, dessen eine Kolbenfläche (12) Teil eines mit einem Hydraulikmedium beaufschlagbaren Zylinderraumes (13) ist und an dessen anderer Kolbenfläche (14) ein vorspannbares Federsystem, vorzugsweise ein Tellerfederpaket (15) anliegt.

7. Befestigungsvorrichtung nach mindestens einem der Ansprüche 1 bis 6,
**dadurch gekennzeichnet,**
daß die Verdreheinrichtung (10) einen am Zuganker (3) befestigten Kipphebel (16) aufweist, der mit einer weggesteuerten Verstelleinrichtung, vorzugsweise mit einer Kolben-Zylinder-Einheit (17) in Verbindung.

## Claims

1. Device for detachable mounting of press tools (1) and toolholders (2) of an upsetting press for width reduction of stock to be rolled, particularly of the slab width in hot wide strip roughing trains, with toolholders (2), which are arranged at both sides with respect to the slab edge and receive mutually facing press tools (1), with at least one prestressable tie rod (3), which is rotatably mounted in or at the toolholder (2), with a tie rod head (5) which is formed to be hammer-shaped and which engages in a recess (6) in the press tool (1), the recess being open at one side and substantially matched to and supporting the tie rod head, characterised thereby that spray nozzles (18) are pressure-loaded by a cleaning medium are arranged in the region of the fastening of the tie rod head (5) by a support flange (4, 4') of the press tool (1).

2. Mounting device according to claim 1, characterised thereby that the recesses (6) with their support surfaces (7) are arranged in the support flange (4, 4'), which extends on both those longitudinal sides of the press tool (1) which face the toolholder (2), of the press tool (1).

3. Mounting device according to claim 1 or 2, characterised thereby that at least one additional adjusting and withdrawal recess (19), in which a withdrawing pin (20) connected with the toolholder (2) engages, is arranged at least in one support flange (4') of the press tool (1).

4. Mounting device according to at least one of claims 1 to 3, characterised thereby that the tie rods (3) are mounted in the toolholder (2) in guide bores.

5. Mounting device according to at least one of claims 1 to 4, characterised by a biassing cylinder (9), which is supported at the toolholder (2), is connected with the tie rod (3) and mechanically biasses and hydraulically relieves this, and by a turning device engaging at the tie rod (3).

6. Mounting device according to at least one of claims 1 to 5, characterised thereby that arranged at the biassing cylinder (9) is a setting piston (11), which is connected with and surrounds the tie rod (3) and the one piston surface (12) of which is part of a cylinder chamber (13) loadable by a hydraulic medium, while bearing against the other piston surface (14) of which is a prestressable spring system, preferably a plate spring packet (15).

7. Mounting device according to at least one of claims 1 to 6, characterised thereby that the turning device (10) comprises a rocker arm (16) which is fastened to the tie rod (3) and which is in connection with a path-controlled displacing device, preferably a piston-cylinder unit (17).

## Revendications

1. Appareil pour fixer de façon détachable un outil de presse (1) et un porte-outils (2) d'une presse refouleuse pour la réduction en largeur d'un produit laminé, en particulier la largeur des brames dans un train ébaucheur à chaud pour bandes larges, comprenant des porte-outils agencés des deux côtés de la bordure de la brame, qui reçoivent les outils de presse (1) dirigés l'un vers l'autre, comprenant au moins un tirant (3) retenu avec faculté de rotation dans ou sur le porte-outils (2), et capable d'être précontraint, ledit tirant (3) comportant une tête (5) réalisée en forme de marteau, qui s'engage dans un évidement (6) ouvert d'un côté dans l'outil de presse (1), ledit évidement étant sensiblement ajusté à la tête du tirant et supportant celle-ci,
caractérisé en ce que dans la région de la fixation de la tête (5) du tirant avec une bride de support (4, 4') de l'outil de presse (1) sont agencées des buses de pulvérisation (18) alimentées sous pression avec un fluide de nettoyage.

2. Appareil de fixation selon la revendication 1, caractérisé en ce que les évidements (6) avec leurs surfaces d'appui (7) sont agencés dans la bride de support (4, 4') de l'outil de presse (1) qui s'étend sur les deux côtés longitudinaux de l'outil de presse (1) orientés vers le porte-outils (2).

3. Appareil de fixation selon l'une ou l'autre des revendications 1 et 2, caractérisé en ce qu'au moins dans une bride de support (4') de l'outil de presse (1) est agencé au moins un évidement additionnel d'ajustement et de dépose (19), dans lequel s'engage un boulon de dépose (20) relié au porte-outils (2).

4. Appareil de fixation selon l'une au moins des revendications 1 à 3, caractérisé en ce que les tirants (3) sont montés dans le porte-outils (2) dans des perçages de guidage.

5. Appareil de fixation selon l'une au moins des revendications 1 à 4 caractérisé en ce qu'il comporte un cylindre de serrage (9) qui s'appuie sur le porte-outils (2), qui est relié au tirant (3), et qui sollicite celui-ci mécaniquement et le décharge hydrauliquement, et un dispositif de rotation (10) qui attaque le tirant (3).

6. Appareil de fixation selon l'une au moins des revendications 1 à 5 caractérisé en ce qu'un piston de positionnement (11), qui est relié au tirant (3) et qui entoure celui-ci, est agencé dans le cylindre de serrage (9), l'une des surfaces (12) du piston formant partie d'une chambre cylindrique (13) susceptible d'être alimentée avec un fluide hydraulique, et en ce qu'un système à ressort susceptible d'être précontraint, de préférence un empilement de rondelles Belleville (15), est appuyé sur l'autre surface (14) du piston.

7. Appareil de fixation selon l'une au moins des revendications 1 à 6, caractérisé en ce que le dispositif de rotation (10) comporte un levier basculant (16) fixé sur le tirant (3), qui est en liaison avec un dispositif de déplacement commandé à distance, de préférence avec une unité à piston-et-cylindre (17).
